# EUROPÄISCHE PATENTSCHRIFT

(11) **EP 4 310 255 B1**
(45) Veröffentlichungstag und Bekanntmachung des Hinweises auf die Patenterteilung: **25.02.2026**
(21) Anmeldenummer: 23183843.4
(22) Anmeldetag: 06.07.2023
(51) Int. Cl.: E02B 11/00

(54) **DRAINAGEVORRICHTUNG FÜR DIE LANDWIRTSCHAFTLICHE FLÄCHENDRAINAGE**
DRAINAGE DEVICE FOR AGRICULTURAL AREA DRAINAGE
DISPOSITIF DE DRAINAGE POUR LE DRAINAGE SUPERFICIEL AGRICOLE

(30) Priorität: 21.07.2022 DE 102022118273
(43) Veröffentlichungstag der Anmeldung: 24.01.2024
(73) Patentinhaber: mst-DRÄNBEDARF GmbH, 27239 Twistringen (DE); Dränagebau Böske GmbH & Co. KG, 49424 Goldenstedt (DE)
(72) Erfinder: Schwarze, Matthias, 49424 Goldenstedt (DE); Simsek, Bekir, 49424 Goldenstedt (DE); Stöver, Frank, 27239 Twistringen (DE); Meyer, Joachim, 27239 Twistringen (DE)
(74) Vertreter: Müller, Wolfram Hubertus

(56) Entgegenhaltungen:
- JP-A- H06 153 715
- RU-C1- 2 577 069
- SU-A2- 1 366 596

## Beschreibung

Die Erfindung betrifft eine Drainagevorrichtung für die landwirtschaftliche Flächendrainage gemäß dem Oberbegriff des Patentanspruchs 1.

Es ist bekannt, eine landwirtschaftliche Flächendrainage zur Beseitigung von Bodennässe einzusetzen, die für Kulturpflanzen und eine Bodenbearbeitung schädlich ist. Eine landwirtschaftliche Drainage verbessert darüber hinaus die Durchlüftung des Bodens und ermöglicht, dass tiefere Bodenbereiche für Pflanzenwurzeln erreichbar werden und Nährstoffe besser ausgenutzt werden können. Zur landwirtschaftlichen Flächendrainage ist es bekannt, Drainagerohre mit einem Gefälle, das dem Bodenniveau angepasst ist, im Erdreich zu verlegen. Drainagerohre sind geschlitzt und/oder gelocht und dazu vorgesehen, im Erdreich überschüssiges Wasser aufzunehmen und abzuleiten. Sie können abhängig vom Bodentyp mit natürlichen oder synthetischen Filtermaterialien umhüllt sein.

Durch den Klimawandel ist auch die landwirtschaftliche Wasserbewirtschaftung von Böden neuen Herausforderungen ausgesetzt. Beispielsweise führen durch längere niederschlagsfreie Zeiten verursachte Verkrustungen und Verhärtungen des Bodens dazu, dass Wasser selbst bei langandauernden Regengüssen nicht oder nur teilweise in Tiefen bis zu einer bestehenden Drainage vordringen kann. Teilweise ist dabei der Boden, der unterhalb einer Drainage liegt, so verhärtet, dass das Sickerwasser den leichteren Weg über die Drainage einschlägt und abgeleitet wird, statt in tiefere Bodenschichten zu versickern und den Grundwasserspiegel anzuheben.

Aus der DIN 1185, Anlage A (Stand 2015) ist es bekannt, über sogenannte Drainageschächte eine gewisse Wasserhaltung durchzuführen, indem der Wasseraustritt aus dem Drainageschacht höher angesetzt wird. Somit muss das anfallende Wasser erst im Drainageschacht ansteigen, um dann in einen Graben über ein Sammlerrohr zu gelangen. Somit besteht die Möglichkeit, die Verweildauer des Wassers im Drainagerohr zu vergrößern.

Dies wiederum hat die Auswirkung, dass die Drainagerohre kurzzeitig als Verrieselungsleitungen wirken können. Das Wasser hat somit die Möglichkeit, einen gewissen Zeitraum weiter zu versickern. Ist der Wasserdruck so hoch, dass in dem Drainageschacht die Höhe des Ausflussrohrs erreicht ist, kommt es zum Abfluss des überschüssigen Wassers.

Das Dokument JP H06 153715 A offenbart eine Vorrichtung für den Pflanzenanbau. Ziel der Vorrichtung ist es, einen effizienten Wasserhaushalt bereitzustellen. Dabei ist das Grundprinzip, eine obere Deckschicht aus Sand oder anderem Bodenmaterial und eine untere wasserdurchlässige untenliegende Schicht vorzusehen. Es ist eine Art Box vorgesehen, die durch eine wasserundurchlässige Seitenwand und eine wasserundurchlässige Unterseite gebildet wird. Mit der Box ist ein Wasserablass verbunden, über den das Wasser aus der Box herausströmen kann. Der Wasserablauf verzweigt sich in ein verschließbares Ablaufrohr und einen Siphon, der einen Überlaufschutz bildet.

Aus der RU 2 577 069 C1 ist ein Kollektorrohr zum Sammeln von Wasser bekannt. Das Rohr weist eine Mündung auf, bei der sich das Rohr in einen oberen und unteren Teil aufteilt. Ferner ist ein Hebelmechanismus vorgesehen, bei dem die Auslässe an einem unteren und einem oberen Teil über Hebel mit einem Gegengewicht verbunden sind. Das Gegengewicht weist zwei Kammern und einen Schwimmer auf. Durch die Befüllung und Entleerung der Kammern ändert sich das Gewicht des Gegengewichts und steuert die Auslässe am Kollektorrohr. Dabei ist vorgesehen, dass das Gewicht sich zwischen einer oberen und einer unteren Position hin und her bewegt.

Die SU 1 366 596 A2 offenbart ein System, um Frostschäden bei der Wasserdrainage zu verhindern. Das System weist ein Drainagerohr auf, das einen Auslass mit zwei in unterschiedlicher Höhe angeordneter Enden umfasst, wobei beide Enden durch einen Stopfen verschließbar sind. Die Druckschrift sieht vor, dass im Winter möglichst kein Wasser im Drainagerohr friert. Entsprechend ist vorgesehen, im Herbst den unteren Stopfen zu entfernen, sodass Wasser ausläuft und gleichzeitig das obere Ende mit einem thermisch isolierenden Stopfen zu versehen.

Der Erfindung liegt die Aufgabe zugrunde, eine Drainagevorrichtung für die landwirtschaftliche Flächendrainage bereitzustellen, die eine flexible landwirtschaftliche Wasserbewirtschaftung von Böden ermöglicht.

Diese Aufgabe wird durch eine Drainagevorrichtung mit den Merkmalen des Patentanspruchs 1 gelöst. Ausgestaltungen der Erfindung sind in den abhängigen Ansprüchen angegeben.

Demnach betrachtet die vorliegende Erfindung gemäß einem ersten Erfindungsaspekt eine Drainagevorrichtung für die landwirtschaftliche Flächendrainage, die ein Drainagerohr und ein damit verbundenes Auslaufstück umfasst. Das Auslaufstück weist eine Verzweigung zu einem ersten und einem zweiten Endabschnitt auf. Dabei erstreckt sich der erste Endabschnitt zwischen der Verzweigung und einem verschließbaren ersten Auslass und der zweite Endabschnitt zwischen der Verzweigung und einem zweiten Auslass. Der zweite Endabschnitt weist einen erhöhten Bereich auf, der bezogen auf die Lotrichtung höher als der erste Endabschnitt und der erste Auslass angeordnet ist.

Der erste Endabschnitt erstreckt sich in horizontaler oder leicht abfallender Richtung. Auf diese Weise strömt das Wasser bei geöffnetem ersten Auslass auf direktem Wege ab.

Der zweite Auslass ist in vertikaler Richtung unterhalb des erhöhten Bereichs angeordnet. Somit bildet der erhöhte Bereich im zweiten Endstück einen geodätisch höchsten Abschnitt, der für das Wasser eine Schwelle bildet, über die der Wasserpegel steigen muss, damit Wasser durch den zweiten Auslass abfließen kann.

Dabei sind der erste und der zweite Auslass in identischer oder ähnlicher Höhenposition angeordnet. Eine ähnliche Höhenposition ist dabei dahingehend zu verstehen, dass der Höhenunterschied zwischen den beiden Auslässen im Vergleich zum Höhenunterschied zwischen dem zweiten Auslass und der höchstens Stelle des zweiten Endabschnitts mindestens um den Faktor 2 geringer ist. Die beide Auslässe können dabei auch die gleiche Höhenlage aufweisen, beispielsweise durch eine Anordnung direkt nebeneinander.

Im Betrieb fließt demnach das über das Drainagerohr abgeleitete Wasser entweder durch das erste oder das zweite Endstück, ehe es über einen der beiden Auslässe beispielsweise in einen Entwässerungsgraben abfließt. Dabei ist der erhöhte Bereich höher liegend als der gesamte erste Endabschnitt und der erste Auslass.

Der Erfindung basiert auf dem Gedanken, die Wasserhaltung beeinflussen zu können, indem das Wasser wahlweise durch einen höherliegenden Bereich geleitet wird, sodass sich das Wasser zunächst in Strömungsrichtung vor dem höherliegenden Bereich aufstaut. Natürlicherweise würde das Wasser grundsätzlich den energetisch günstigsten Weg wählen und durch das erste Endstück zum ersten Auslass fließen, anstelle durch den erhöhten Bereich zu fließen. Durch die Möglichkeit, den ersten Auslass zu verschließen, kann jedoch das Wasser gezwungen werden, durch den zweiten Auslass abzufließen und dabei durch den erhöhten Bereich zu strömen. Dabei muss das Wasser so weit ansteigen bis die Höhe des erhöhten Bereichs erreicht ist, damit ein Abtransport von Wasser aus dem Drainagerohr erfolgt. Das Wasser staut sich also im Drainagerohr an, sodass kein Wasser mehr aus dem Erdreich in das Drainagerohr eintreten kann. Die Verweildauer des Wassers im Drainagerohr kann auf diese Weise vergrößert werden, um zu erreichen, dass das Drainagerohr kurzzeitig als Verrieselungsleitung wirkt. So kann das Wasser so lange versickern, bis der Wasserspiegel die Höhe des erhöhten Bereichs erreicht.

Die Erfindung ermöglicht es auf einfache Weise einzustellen, welche Höhe das Wasser zum Austritt überwinden muss. Dabei ist es nicht notwendig, Einstellungen im Erdreich, beispielsweise durch einen Drainageschacht, vorzunehmen, sondern es kann in einfacher Weise der erste Auslass verschlossen werden.

Als Lotrichtung wird die Richtung der Schwerebeschleunigung bezeichnet.

In einer weiteren Ausgestaltung ist der erhöhte Bereich bogenförmig ausgebildet, wobei der höchste Punkt des erhöhten Bereichs einen oberen Scheitelpunkt des zweiten Endabschnitts bildet. Die Höhe des Scheitelpunktes definiert, wie hoch das Wasser angestaut werden muss, um über den zweiten Auslass abzufließen. Dabei kann vorgesehen sein, dass sich der bogenförmige Bereich zwischen der Verzweigung und dem zweiten Auslass erstreckt. Alternativ ist der bogenförmige Bereich nur in einem Teilbereich des zweiten Endabschnitts ausgebildet.

In einer Erfindungsvariante ist der erste Auslass durch einen Stopfen, eine Klappe oder einen Schiebemechanismus verschließbar. Eine Verschließbarkeit kann manuell oder alternativ elektrisch bereitgestellt werden. Dabei kann vorgesehen sein, dass eine Steuerung zum Verschließen des ersten Auslasses aus der Ferne, beispielsweise über eine Funk- oder Internetverbindung bedienbar ist.

In einer weiteren Ausgestaltung der Erfindung ist auch der zweite Auslass verschließbar. Dies kann analog zum ersten Auslass durch einen Stopfen, eine Klappe oder einen Schiebemechanismus vorgesehen sein. Sofern der zweite Auslass verschließbar ist, kann auch dieser mit einer elektrische Steuerung bedienbar sein.

Eine weitere Ausgestaltung sieht vor, dass das Auslaufstück einstückig ausgebildet ist. Die Einstückigkeit kann sich dadurch ergeben, dass das gesamte Auslaufstück in einem Prozess hergestellt wird. Die Einstückigkeit kann sich aber auch daraus ergeben, dass zunächst mehrere Teilabschnitte des Auslaufstücks hergestellt und dann stoffschlüssig miteinander verbunden werden.

Alternativ besteht das Auslaufstück aus Teil-Rohrstücken, die zusammengesteckt oder z.B. über Verbindungsmuffen oder Flanschverbindungen miteinander verbunden sind. Dabei kann vorgesehen sein, dass das gesamte Auslaufstück in vormontierten Zustand an das Drainagerohr angeschlossen werden kann. Beispielsweise wird das Auslaufstück durch Rohrstücke gebildet, wobei die Verzweigung durch ein Y-Rohrstück gebildet ist, das einen Frontabschnitt umfasst, der mit dem Drainagerohr verbunden ist, und Anschlüsse an die beiden Endabschnitte aufweist.

In einer weiteren Ausgestaltung ist das Auslaufstück unmittelbar im Erdreich verlegt. Alternativ kann das Auslaufstück in einem Schutzgehäuse angeordnet sein, das sich im Boden befindet und das Auslaufstück umgibt. In einem solchen Fall kann das Schutzgehäuse beispielsweise einen öffenbaren Deckel aufweisen, um Zugang zu dem Auslaufstück zu haben.

Das Auslaufstück ist nicht perforiert, d.h. vollwandig ausgebildet. Somit sind im Gegensatz zum Drainagerohr keine Löcher, Schlitze oder sonstige Öffnungen in das Auslaufstück eingelassen. Dies dient dazu, zu verhindern, dass überschüssiges Wasser in die Böschung eines Entwässerungsgrabens, an dem das Auslaufstück endet, einsickern kann und die Böschung aufweicht.

In einer weiteren Ausgestaltung weist das Auslaufstück einen oder mehrere weitere Endabschnitte mit jeweils erhöhten Bereichen auf, die sich ausgehend von der Verzweigung erstrecken, wobei die jeweiligen erhöhten Bereich unterschiedlich hoch sind. Dies ist mit dem Vorteil verbunden, dass in Abhängigkeit davon, welcher Auslass verschlossen ist, unterschiedliche Höhen bereitgestellt werden können, die das Wasser ansteigen muss, um das Endstück zu überwinden.

Die Erfindung wird nachfolgend unter Bezugnahme auf die Figuren der Zeichnung anhand mehrerer Ausführungsbeispiele näher erläutert. Dabei zeigen:
- Fig. 1: schematisch in Seitendarstellung ein Ausführungsbeispiel einer Drainagevorrichtung mit einem Auslaufstück, welches ein erstes Endstück mit einem ersten Auslass und ein zweites Endstück mit einem zweiten Auslass und einen erhöhten Bereich des zweiten Endstücks aufweist;
- Fig. 2: die Drainagevorrichtung der Figur 1, wobei der erster Auslass geöffnet ist;
- Fig. 3: die Drainagevorrichtung der Figur 1, wobei der erste Auslass verschlossen ist;
- Fig. 4: schematisch den Drainagekegel und das Stauwasserniveau eines im Erdboden verlegten Drainagerohrs gemäß dem Stand der Technik;
- Fig. 5: den Drainagekegel und das Stauwasserniveau bei Verwendung einer Drainagevorrichtung gemäß den Figuren 1 bis 3;
- Fig. 6: eine Darstellung entsprechend der Figur 4 in einem Längsschnitt; und
- Fig. 7: eine Darstellung entsprechend der Figur 5 in einem Längsschnitt.

Die Figuren 1, 2 und 3 zeigen ein Ausführungsbeispiel einer Drainagevorrichtung, die ein Drainagerohr 2 und ein Auslaufstück 1 umfasst. Das Drainagerohr 2 ist ein übliches Drainagerohr 2, das entlang seiner Länge Löcher und/oder Schlitze aufweist, die der Aufnahme von Wasser dienen. Das Drainagerohr 2 ist mit einem angemessenen Gefälle, das dem Bodenniveau angepasst ist, im Erdreich 6 verlegt. Das im Drainagerohr 2 aufgenommene Wasser 9 fließt durch das Auslaufstück 1 in einen Entwässerungsgraben 10 ab.

Das Auslaufstück 1 ist an das Ende des Drainagerohrs 2 über eine schematische dargestellte Schnittstelle 8, beispielsweise über nicht dargestellte Verbindungsmuffen oder Steckanordnungen verbunden. Im einfachsten Fall wird das Ende des Auslaufstücks 1 in das Drainagerohr 2 eingesteckt bzw. umgekehrt. Der Anschluss zum Drainagerohr 2 kann dabei in Ausgestaltungen auch ein Reduzierstück umfassen, falls der Durchmesser des Drainagerohrs 2 sich vom Durchmesser des Auslaufstücks 1 unterscheidet.

Das Auslaufstück umfasst drei Hauptteile: Ein Y-Rohrstück, das eine Verzweigung 3 bildet und mit einem Frontabschnitt 11 über die Schnittstelle 8 an das Drainagerohr 2 angeschlossen ist, sowie ein erstes Endstück 4 und ein zweites Endstück 5, die sich an entsprechende Anschlüsse (nicht gesondert dargestellt) des Y-Stücks anschließen. Alternativ kann das Auslaufstück 1 einstückig ausgebildet sein oder weitere Teilrohre umfassen.

Sämtliche Abschnitte sind als Rohrteile ausgebildet. Der Innendurchmesser der Rohrteile liegt beispielsweise im Bereich zwischen 50 mm und 300 mm.

Das Auslaufstück 1 ist derart im Erdreich 6 verlegt, dass die beiden Endstücke 4, 5 an der Grabenwand 71 eines Entwässerungsgrabens 7 enden.

Das erste Endstück 4 erstreckt sich in horizontaler Richtung von der Verzweigung 3 zu einem ersten Auslass 41. Das zweite Endstück 5 führt von der Verzweigung zu einem zweiten Auslass 51. Dabei ist das zweite Endstück 5, ähnlich wie ein umgedrehtes U bogenförmig ausgebildet, sodass das zweite Endstück 5 einen erhöhten Bereich 53 aufweist. Der erhöhte Bereich 53 liegt gegenüber dem ersten Endstücks 4 und dem ersten Auslasses 41 höher. Der bogenförmige erhöhte Bereich 53 weist einen oberen Scheitelpunkt 530 auf, der die höchste Stelle des Auslaufstücks 1 darstellt. Der zweite Auslass 51 ist benachbart und im dargestellten Ausführungsbeispiel direkt über dem ersten Auslass 41 angeordnet.

Dabei weist der erste Auslass 41 einen ersten Verschluss 42 und der zweite Auslass 51 einen zweiten Verschluss 52 auf. Die Verschlüsse 42, 52 sind in diesem Ausführungsbeispiel durch Klappen realisiert. Grundsätzlich ist jedoch auch ein anderer Verschluss beispielsweise durch einen Stopfen oder einem Schiebemechanismus möglich. Die Verschlüsse 42,52 können manuell oder alternativ über einen Motor und eine Steuereinheit (nicht dargestellte) betätigbar sein. Dabei kann die Steuereinheit aus der Ferne, beispielsweise über eine Funk- oder Internetverbindung bedienbar sein. Auf diese Weise kann automatisiert geregelt werden, durch welchen Auslass Wasser 9 ausströmen kann.

Die Figur 2 zeigt das Ausführungsbeispiel der Figur 1, bei dem der erste Auslass 41 durch den offenstehenden ersten Verschluss 42 geöffnet ist. Im Drainagerohr 2 gesammelte Wasser 9 kann direkt über das erste Endstück 4 und den ersten Auslass 41 abfließen. Ein Aufstauen von Wasser 9 im Drainagerohr 2 findet nicht statt. Das zweite Endstück 5 ist nicht mit Wasser 9 gefüllt, da das Wasser 9 grundsätzlich den energetisch günstigeren, tieferen Weg durch das erste Endstück 4 wählt.

Die Figur 3 zeigt das Ausführungsbeispiel der Figur 1 mit einem verschlossenen ersten Verschluss 42. Im Gegensatz zum Ausführungsbeispiel der Figur 2 kann das Wasser 9 nicht durch den ersten Auslass 41 austreten, sondern muss zum Abfluss aus dem Drainagerohr 2 durch das zweite Endstück 5 strömen. Dabei muss es den geodätisch höherliegenden erhöhten Bereich 53 passieren, ehe es durch den zweiten Auslass 5 ausströmt. Der erhöhte Bereich 53 bildet dabei eine Schwelle, bis zu der das Wasser 9 ansteigen muss, ehe es abfließen kann. Auf diese Weise staut sich das Wasser 9 im Drainagerohr 2 auf. Als Folge kann kein im Erdreich 6 befindliches Wasser 9 in das Drainagerohr 2 eindringen. Das Wasser verrieselt 9 also in tiefer liegende Bodenschichten 61.

Anhand der Figuren 4-7 werden im Folgenden die mit der erfindungsgemäßen Drainagevorrichtung verbundenen Vorteile weiter erläutert.

Zum Hintergrund der Erfindung ist zunächst zu bemerken, dass insbesondere in den Jahren 2018-2020 in Deutschland längere Zeiträume aufgetreten sind, in denen nur sehr geringe Niederschläge verzeichnen werden konnten. Die längeren Trockenperioden führen zu einer Verkrustung des Oberbodens. Diese Verkrustung und Verhärtung des Bodens zieht sich weiter in die unteren Bodenschichten. Selbst wenn es zu lang andauernden Regengüssen kommt, dringt das Wasser teilweise nur noch in Tiefen bis zur bestehenden Drainage vor und wird dann abgeleitet.

Eine solche Situation lässt sich anhand der Figur 4 erkennen. Diese zeigt einen typischen Drainagekegel 30, der sich oberhalb eines Drainagerohrs 2 bildet. Die Tiefe des Drainagerohrs 2 im Erdreich definiert dabei die Ebene 8, bis zu der Grundwasser oder Stauwasser vorliegt, weil höher gelegenes Wasser innerhalb des Drainagekegels 30 über das Drainagerohr 2 abgeleitet wird. Ein Problem besteht dann, wenn der Boden unterhalb der Ebene 8 derart verhärtet ist, dass Sickerwasser den leichteren Weg über die Drainage einschlägt und abgeleitet wird, statt in tiefere Bodenschichten zu versickern und den Grundwasserspiegel anzuheben.

Die Figur 6 zeigt in einem Längsschnitt die gleiche Situation. Das Drainagerohr 2 ist mit einem leichtem Gefälle von 1 - 2 Promille (d.h. 10 bis 20 cm Gefälle auf 100 m) im Erdreich verlegt. Es mündet in einen Graben 7 mit Grabungswänden 71. Durch das vorgegebene Gefälle der Drainage fließt das Wasser ungehindert in den Graben 7. Am Ende des Drainagerohrs 2 ist in der Regel ein Auslaufstück mit einer Froschklappe angeordnet, an dem durch die Drainage anfallendes Wasser in den Graben 7 austritt. Die Froschklappe verhindert ein Eindringen von Tieren in die Drainung. Niederschläge 91 sickern als Sickerwasser 92 in den Boden und werden innerhalb des Drainagekegels durch das Drainagerohr 2 abgeleitet. Das grabenseitige, tiefer gelegene Ende des Drainagerohrs 2 definiert dabei die Ebene 8, bis zu dem Grundwasser oder Stauwasser im Bereich des Drainagerohrs 2 vorliegt.

Um ein weiteres Absinken des Grundwasserspiegels zu verhindern, wird die erfindungsgemäße Drainagevorrichtung eingesetzt, die erreicht, dass beim Verschließen des ersten Auslasses 41 das Sickerwasser über die Drainage hinaus tiefer in den Boden versickern kann. Hierzu wird die Wasseraufnahme in den tieferen Bodenschichten angeregt. Das Regenwasser 91 hat somit die Möglichkeit, weiter in die unteren Bodenschichten zum Grundwasser vorzudringen. Dies hat zur Folge, dass ein weiteres Absinken des Grundwasserspiegels gestoppt werden oder dieser sogar angehoben werden kann. Jedoch ist dazu eine durchgehende Befeuchtung des Bodens unterhalb der Drainage bis hin zum Grundwasserspiegel erforderlich. Dazu ist es notwendig, dass in den Oberboden eintretende Regenwasser 91 vor einem zu schnellen Abfließen durch die Drainage 2 zu verzögern.

Die Figuren 5 und 7 zeigen im Querschnitt und im Längsschnitt die Situation, die sich mit der erfindungsgemäßen Drainagevorrichtung einstellt. Dabei wird gemäß der Figur 7 ein Auslaufstück 1 (gestrichelt umkreist) eingesetzt. Durch dieses kann bei verschlossenen, (nicht dargestellten) ersten Auslass 42 erreicht werden, dass die Ebene 8, bis zu der Grundwasser oder Stauwasser vorliegt, auf die Höhe des erhöhten Bereichs 53 des Auslaufstücks 1 angehoben wird. Insbesondere in der Figur 5 ist zu erkennen, dass der Bereich der Staunässe durch den erhöhten Bereich 53 angehoben worden ist. Der erhöhte Bereich 53 bildet eine Schwelle, über die der Wasserspiegel ansteigen muss. Demnach wird im Vorlauf auf einer gewissen Länge, in Abhängigkeit vom verlegten Gefälle des Drainagerohrs 2, das Wasser 9 aufgestaut. Das abzuführende Regenwasser 91 verbleibt länger in den Drainagerohren 2. Es baut sich im Drainagerohr 2 ein hydraulischer Wasserdruck auf, was eine Verrieselung zur Folge hat. Das gehaltene Wasser kann in die unteren Bodenschichten versickern. Durch das Verschließen des ersten Auslasses 41 am Auslaufstück 1 wird der Boden somit dazu angeregt, begünstigt durch den Wasserdruck im aufgestauten Drainagerohr 2 Wasser aufzunehmen.

Es kann vorgesehen sein, dass in einem Bereich von ca. 1 bis 2 m, der sich an das Auslaufstück 1 anschließt, das Drainagerohr 2 nicht gelocht ausgebildet ist. Die genaue Länge ist dabei von den Bodenverhältnissen sowie den örtlichen Gegebenheiten abhängig. Hierdurch wird verhindert, dass überschüssiges Wasser in die Böschung des Grabens 7 einsickert und die Böschung aufweicht.

### Lotrichtung

Die Einstellung, durch welches Endstück 4, 5 das Wasser abfließen soll und dementsprechend auf welche Höhe der Wasserdruck ansteigen muss, ist vom Landwirt vorzunehmen, der dies seinen Bedürfnissen bezogen auf die Bodenbedingen, Wetterlagen sowie Ackerfrucht anpassen kann. Hierzu kann der Landwirt die erste Verschlussklappe verschließen oder öffnen. Soll ein zu erwartender Regenguss nicht sofort durch die Drainagen abgeleitet werden, verschließt der Landwirt die erste Verschlussklappe entsprechend. Das aufgestaute / zurückgehaltene Wasser in den Drainagerohren kann dann in den Boden unterhalb der Drainagen eindringen.

## Patentansprüche

1. Drainagevorrichtung für die landwirtschaftliche Flächendrainage, wobei die Drainagevorrichtung ein Drainagerohr (2) und ein damit verbundenes Auslaufstück (1) umfasst, wobei
- das Auslaufstück (1) eine Verzweigung (3) zu einem ersten Endabschnitt (4) und einem zweiten Endabschnitt (5) aufweist,
- der erste Endabschnitt (4) sich zwischen der Verzweigung (3) und einem verschließbaren ersten Auslass (41) erstreckt, und
- der zweite Endabschnitt (5) sich zwischen der Verzweigung (3) und einem zweiten Auslass (51) erstreckt, wobei der zweite Endabschnitt (5) einen erhöhten Bereich (53) aufweist, der bezogen auf die Lotrichtung höher als der erste Endabschnitt (4) und der erste Auslass (41) angeordnet ist,
- dass der erste Endabschnitt (4) sich in horizontaler oder leicht abfallender Richtung erstreckt,
**dadurch gekennzeichnet, dass**
- der zweite Auslass (52) bezogen auf die Lotrichtung tiefer als der erhöhte Bereich (53) angeordnet ist und
- der erste Auslass (42) und der zweite Auslass (52) in gleicher oder ähnlicher Höhe angeordnet sind.

2. Vorrichtung nach Anspruch 1, **dadurch gekennzeichnet, dass** das erhöhte Bereich (53) bogenförmig ausgebildet ist, wobei der höchste Punkt des erhöhten Bereichs (53) einen oberen Scheitelpunkt des zweiten Endabschnitts (5) bildet.

3. Vorrichtung nach Anspruch 2, **dadurch gekennzeichnet, dass** sich der bogenförmige Bereich (53) zwischen der Verzweigung (3) und dem zweiten Auslass (52) erstreckt.

4. Vorrichtung nach einem der vorangehenden Ansprüche, **dadurch gekennzeichnet, dass** das Auslaufstück (1) aus Teil-Rohrstücken bestehen, die zusammengesteckt oder über Verbindungsmuffen miteinander verbunden sind.

5. Vorrichtung nach Anspruch 4, **dadurch gekennzeichnet, dass** die Verzweigung (3) durch ein Y-Rohrstück gebildet ist, das einen Frontabschnitt (11) umfasst, der mit dem Drainagerohr (2) verbunden ist, und Anschlüsse an die beiden Endabschnitte (4, 5) aufweist.

6. Vorrichtung nach einem der Ansprüche 1 bis 3, **dadurch gekennzeichnet, dass** das Auslaufstück (1) einstückig ausgebildet ist.

7. Vorrichtung nach einem der vorangehenden Ansprüche, **dadurch gekennzeichnet, dass** der erste Auslass (41) einen Verschluss (42) aufweist, der manuell oder elektrisch bedienbar ist.

8. Vorrichtung nach einem der vorangehenden Ansprüche, **dadurch gekennzeichnet, dass** das Auslaufstück (1) unmittelbar im Erdreich verlegt ist.

9. Vorrichtung nach einem der vorangehenden Ansprüche, **dadurch gekennzeichnet, dass** das Auslaufstück (1) nicht perforiert ist.

10. Vorrichtung nach einem der vorangehenden Ansprüche, **dadurch gekennzeichnet, dass** das Drainagerohr (2) dazu ausgebildet ist, mit einem Gefälle im Erdreich (6) verlegt zu sein.

11. Vorrichtung nach einem der vorangehenden Ansprüche, **dadurch gekennzeichnet, dass** die Auslässe (41, 51) von erstem Endabschnitt (4) und zweitem Endabschnitt (5) dazu ausgebildet sind, angrenzend an einen Graben (7) zu enden.

## Claims

1. A drainage device for agricultural surface drainage, wherein the drainage device comprises a drainage pipe (2) and an outlet piece (1) connected thereto, wherein
- the outlet piece (1) has a branch (3) to a first end section (4) and a second end section (5),
- the first end section (4) extends between the branch (3) and a closable first outlet (41), and
- the second end section (5) extends between the branch (3) and a second outlet (51), wherein the second end section (5) has a raised region (53) which, relative to the vertical direction, is arranged higher than the first end section (4) and the first outlet (41),
- that the first end section (4) extends in a horizontal or slightly descending direction, **characterised in that**
- the second outlet (52) is arranged lower than the raised region (53) relative to the vertical direction and
- the first outlet (42) and the second outlet (52) are arranged at the same or a similar height.

2. Device according to claim 1, **characterised in that** the raised region (53) is arcuate in design, wherein the highest point of the raised region (53) forms an upper vertex of the second end section (5).

3. Device according to claim 2, **characterised in that** the arcuate region (53) extends between the branch (3) and the second outlet (52).

4. Device according to any one of the preceding claims, **characterised in that** the outlet piece (1) consists of partial pipe pieces which are pushed together or connected to one another via coupling sleeves.

5. Device according to claim 4, **characterised in that** the branch (3) is formed by a Y-pipe piece which comprises a front section (11) connected to the drainage pipe (2) and has connections to the two end sections (4, 5).

6. Device according to any one of claims 1 to 3, **characterised in that** the outlet piece (1) is formed in one piece.

7. Device according to any one of the preceding claims, **characterised in that** the first outlet (41) has a closure (42) which is manually or electrically operable.

8. Device according to any one of the preceding claims, **characterised in that** the outlet piece (1) is laid directly in the ground.

9. Device according to any one of the preceding claims, **characterised in that** the outlet piece (1) is non-perforated.

10. Device according to any one of the preceding claims, **characterised in that** the drainage pipe (2) is designed to be laid with a gradient in the ground (6).

11. Device according to any one of the preceding claims, **characterised in that** the outlets (41,51) of the first end section (4) and the second end section (5) are designed to terminate adjacent to a ditch (7).

## Revendications

1. Dispositif de drainage pour le drainage des surfaces agricoles, ce dispositif de drainage comporte un tuyau de drainage (2) et une pièce d'écoulement (1) liés ensemble, dans lequel
- cette pièce d'écoulement (1) présente un embranchement (3) formant une première section terminale (4) et une seconde section terminale (5),
- la première section terminale (4) part de l'embranchement (3) pour se terminer par une première sortie refermable (41), et
- la seconde section terminale (5) part de l'embranchement (3) pour se terminer par une seconde sortie (51),cette seconde section terminale (5) possède une zone surélevée (53) qui est placée plus haut, verticalement, que la première section terminale (4) et que la première sortie (41),
- la première section terminale (4) est positionnée à l'horizontale, ou bien forme une légère pente descendante,
elle est **caractérisée en ce que**
- la seconde sortie (52) est placée, verticalement, plus bas que la zone surélevée (53), et
- la première sortie (42), et la seconde sortie (52) sont placées à la même hauteur, ou à une hauteur équivalente.

2. Dispositif selon la revendication 1, **caractérisé en ce que** la zone surélevée (53) prend la forme d'un arc, et le point le plus élevé de la zone surélevée (53) constitue le sommet de la seconde section terminale (5).

3. Dispositif selon la revendication 2, **caractérisé en ce que** la zone en forme d'arc (53) part de l'embranchement (3) pour se terminer par la seconde sortie (52).

4. Dispositif selon l'une des revendications précédentes, **caractérisé en ce que** la pièce d'écoulement (1) est constituée de sections de tuyau partielles assemblées entre elles, ou bien reliées entre elles par des manchons de raccordement.

5. Dispositif selon la revendication 4, **caractérisé en ce que** l'embranchement (3) est constitué d'une section de tuyau en forme de Y comprenant une section avant (11) reliée au tuyau de drainage (2) et formant une continuité avec les deux sections terminales (4, 5).

6. Dispositif selon l'une des revendications 1 à 3, **caractérisé en ce que** la pièce d'écoulement (1) est constituée d'une seule pièce.

7. Dispositif selon l'une des revendications précédentes, **caractérisé en ce que** la première sortie (41) présente une fermeture (42) que l'on peut actionner soit manuellement, soit électriquement.

8. Dispositif selon l'une des revendications précédentes, **caractérisé en ce que** la pièce d'écoulement (1) est directement posée dans la terre.

9. Dispositif selon l'une des revendications précédentes, **caractérisé en ce que** la pièce d'écoulement (1) n'est pas perforée.

10. Dispositif selon l'une des revendications précédentes, **caractérisé en ce que** le tuyau de drainage (2) est conçu pour former une pente dans la terre (6).

11. Dispositif selon l'une des revendications précédentes, **caractérisé en ce que** les sorties (41,51) de la première section terminale (4) et de la deuxième section terminale (5) sont conçues pour se terminer au niveau d'une fosse (7).
